# EUROPÄISCHE PATENTSCHRIFT

(11) **EP 1 178 887 B1**
(45) Veröffentlichungstag und Bekanntmachung des Hinweises auf die Patenterteilung: **14.05.2003**
(21) Anmeldenummer: 00908943.4
(22) Anmeldetag: 26.01.2000
(51) Int. Cl.: B41F 27/10

(54) **ARRETIERBARE ADAPTERHÜLSE**
LOCKABLE ADAPTER SLEEVE
MANCHON ADAPTATEUR POUVANT ETRE BLOQUE

(30) Priorität: 27.01.1999 DE 19903220
(43) Veröffentlichungstag der Anmeldung: 13.02.2002
(73) Patentinhaber: Akl Flexo Technik GmbH, 34414 Warburg (DE)
(72) Erfinder: ANDREAS, Hermann, D-34439 Willebadessen (DE); VAN DE MER, Ronald, D-34414 Wormeln (DE)
(74) Vertreter: Rasch, Michael
(86) Internationale Anmeldenummer: DE0000234
(87) Internationale Veröffentlichungsnummer: WO00044562

(56) Entgegenhaltungen:
- EP-A- 0 510 744
- EP-A- 0 791 477
- FR-A- 2 785 226
- US-A- 5 752 444

## Beschreibung

Die Erfindung betrifft eine Druckzylinder-Adapterhülsenanordnung für eine Druckmaschine zur Aufnahme einer Trägerhülse für Druckklischees. Derartige Systeme werden als *sleeve-onsleeve-Systeme oder SOS-Systeme* bezeichnet, wobei zunächst die Adapterhülse mittels eines Druckluftkissens unter elastischer Aufweitung auf einen mit Luftauslässen versehenen Druckzylinder aufschiebbar ist und die Trägerhülse für das Druckklischee anschließend auf die Adapterhülse aufgeschoben wird.

Die Trägerhülsen für Druckklischees sind ein- oder mehrlagig aufgebaut, deren Wandstärke wird durch die einzusetzenden Druckzylinderdurchmesser, den zu druckenden Umfang (Drucklänge), der einzusetzenden Druckplatte (Klischee) sowie das dazugehörige Klebeband zur Befestigung des Klischees auf der Trägerhülse bestimmt.

Um nicht Trägerhülsen mit dementsprechend sehr unterschiedlichen Außendurchmessern auf immer den gleichen Außendurchmesser der Druckzylinder anpassen zu müssen, was bei großen Trägerhülsenaußendurchmessern notwendigerweise mit einem beträchtlichen Gewicht und hohen Kosten der Trägerhülsen verbunden wäre, wird die Trägerhülse mit einer sehr geringen Wandstärke ausgebildet und zwischen der Trägerhülse und dem Druckzylinder Adapterhülsen mit angepaßten Durchmessern eingesetzt. Durch ein Sortiment austauschbarer Adapterhülsen unterschiedlicher Durchmesser müssen nur die dünnwandigen und leichten Trägerhülsen mit aufgebrachtem Druckklischee gelagert werden, was zu einer erheblich wirtschaftlicheren Lagerhaltung führt.

Ausgehend von derartigen Druckzylinder-Adapterhülsenanordnungen liegt der Erfindung die Aufgabe zugrunde, die Montage bzw. Demontage sowohl der Adapterhülse auf dem Druckzylinder als auch der Trägerhülse auf der Adapterhülse zu vereinfachen, um auf diese Weise einen sehr schnellen Wechsel von Druckaufträgen in der Druckmaschine zu erreichen.

Diese Aufgabe wird durch die im Patentanspruch 1 beschriebene Vorrichtung gelöst.

Das Besondere dieser Erfindung ist die Möglichkeit der schnellen Montage und Demontage von Adapterhülse und Trägerhülse, was dadurch erreicht wird, daß durch die Verriegelungseinrichtung zwischen Adapterhülse und Druckzylinder diese beiden Bauteile starr miteinander verbunden sind, so daß auf die Adapterhülse Trägerhülsen aufgeschoben bzw. einfach wieder heruntergezogen werden können, ohne daß hierbei unerwünschterweise die Adapterhülse mit abgezogen oder verschoben wird. Die erfindungsgemäße Vorrichtung ermöglicht insbesondere den Einsatz nur eines einzelnen Luftanschlusses im Druckzylinder, der sowohl zur Beschickung des sich zwischen Druckzylinder und Adapterhülse ausbildenden inneren Luftspaltes als auch des sich zwischen Adapterhülse und Trägerhülse ausbildenden äußeren Luftspaltes verwendet wird.

Gemäß einer bevorzugten Ausbildung der Erfindung umfaßt die Verriegelungseinrichtung einen Vorsprung, der vorzugsweise im Druckzylinder, alternativ aber auch in der Adapterhülse, vorgesehen sein kann, der mit einer dazu angepaßten Ausnehmung in dem entsprechenden Gegenstück (Druckzylinder bzw. Adapterhülse) zusammenwirkt. Besonders bevorzugt ist die Verriegelungseinrichtung als Bajonettverschluß ausgebildet. Bei dieser Ausbildung ist die Verriegelungseinrichtung derart ausgebildet, daß beim Aufschiebevorgang der Adapterhülse auf den Druckzylinder der Vorsprung in die axial freiliegende L-förmigen Ausnehmung bzw. Nut eingeführt wird nach Erreichen der Anschlagstellung diese in Umfangsrichtung in die verriegelte Stellung verdreht wird. Anschließend sind unerwünschte axiale Relativbewegungen zwischen Adapterhülse und Druckzylinder sicher ausgeschlossen.

Am zweckmäßigsten ist der Vorsprung als radialer Stift ausgebildet und auf dem Druckzylinder angebracht und wirkt mit einer in der Innenmantelfläche der Adapterhülse vorgesehenen, von der Stirnseite her zugänglichen L-förmigen Nut zusammen.

Um die Verschleißfestigkeit der Adapterhülse nicht zu beeinträchtigen, ist vorzugsweise ein Ringelement vorgesehen, in dem die L-förmige Nut eingelassen ist, und dieses Ringelement wird bei der Herstellung der Adapterhülse an die ansonsten vorzugsweise aus faserverstärktem Kunststoff bestehende Adapterhülse angeformt bzw. in diese einlaminiert.

Um eine möglichst zweckmäßige Ausbildung der jeweiligen Luftkissen zu ermöglichen, weist der Druckzylinder zumindest an seinem freien Endbereich (von wo. der Aufschiebevorgang der Adapterhülse begonnen wird) mindestens einen radialen Luftauslaß in seiner Mantelfläche auf, wobei in der Innenmantelfläche der Adapterhülse eine Ringnut an der Stelle ausgebildet ist, die in der verriegelten Endstellung dem mindestens einen Luftauslaß im Druckzylinder gegenüberliegt. Diese Ringnut ist mit mindestens einem, vorzugsweise mehreren radial verlaufenden Luftkanälen verbunden, die in der Außenmantelfläche der Adapterhülse austreten und dazu dienen, zwischen Adapterhülse und Trägerhülse das den Aufschiebevorgang erleichternde Luftkissen auszubilden.

Ebenfalls um den Beginn des Aufschiebevorgangs der Trägerhülse zu erleichtern, ist der entsprechende Außenumfangsrand der Adapterhülse vorzugsweise angeschrägt.

Eine weitere bevorzugte Ausführungsform der Erfindung sieht vor, daß in der Außenmantelfläche der Adapterhülse radial gegenüberliegend zur L-förmigen Nut ein Registriervorsprung für die Trägerhülse angeordnet ist.

Die Erfindung wird nachfolgend anhand der beigefügten Zeichnungen weiter erläutert. Dabei zeigt:
- Fig. 1:: eine schematische Seitenansicht eines Druckzylinders;
- Fig. 2:: einen schematischen Längsschnitt durch eine Adapterhülse;
- Fig. 3a:: eine schematische Darstellung der L-förmigen Nut;
- Fig. 3b:: eine schematische Ansicht von der Stirnseite der Adapterhülse; und
- Fig. 4:: eine Ansicht einer Trägerhülse mit aufgebrachtem Druckklischee.

In Fig. 1 ist eine schematische Seitenansicht eines Druckzylinders **10** für eine Druckmaschine dargestellt. Dieser besteht im wesentlichen aus einem zentralen Hohlzylinder, an dessen beiden Stirnseiten zwei Achsen **12a, 12b** angeformt sind. In einem Abstand a von der einen Stirnseite des Druckzylinders sind am Umfang verteilt mehrere Luftaustrittsöffnungen **14** vorgesehen, die mit dem im Inneren des Druckzylinders **10** befindlichen, mit durch gestrichelte Linien angedeuteten Hohlraum **16** kommunizierend. Dieser Hohlraum **16** ist über einen in der einen Achse **12b** vorgesehenen Luftanschluß **18** mit einer nicht dargestellten Einrichtung zur Erzeugung bzw. Zuführung von Druckluft verbunden. Der Druckzylinder **10** weist darüber hinaus in der gezeigten Ausführung mehrere axial beabstandete weitere Luftaustrittsöffnungen **20** auf. An dem den Luftaustrittsöffnungen **14** gegenüberliegenden Ende des Druckzylinders **10** ist im Abstand b von der Stirnseite ein stiftartiger Vorsprung **22** angeordnet.

In Fig. 2 ist im schematischen Längsschnitt die erfindungsgemäße Adapterhülse **30** gezeigt, die im wesentlichen aus drei konzentrischen Schalen besteht, nämlich einer Innenhülse **32**, einer Mittelhülse **34** und einer Außenhülse **36**. Die Innenhülse **32** hat vorzugsweise etwa eine Wandstärke von 1 mm und ist nach dem im europäischen Patent EP 0 366 395 A2 beschriebenen Verfahren gefertigt und besteht besonders bevorzugt aus einem faserverstärktem Kunststoff.

Die zweite Lage bzw. Mittelhülse **34** besteht aus einer offenporigen, kompressiblen, vorzugsweise ca. 1 mm starken Zellstruktur. Diese zweite kompressible Mittelhülse **34** ermöglicht beim später beschriebenen Aufschiebevorgang ein Ausdehnen der Innenhülse **32** beim Aufschieben auf den Druckzylinder **10**.

Die Außenhülse **36**, die nach erforderlicher Überbrückung zu der aufzuschiebenden Trägerhülse unterschiedliche Wandstärken aufweisen kann, besteht vorzugsweise aus faser- bzw. polyesterverstärktem, formbeständigem Kunststoff.

Im Bereich des einen axialen Endes der Adapterhülse **30** ist an einer Stelle, die in auf den Druckzylinder **10** aufgeschobenem unverriegeltem Zustand oberhalb der Luftaustrittsöffnungen **14** liegenden Stelle eine Umfangsnut **38** eingelassen, die mit mehreren radial verlaufenden Durchgangsbohrungen **40** kommuniziert, welche wiederum zu Austrittsöffnungen **42** in der äußeren Mantelfläche **44** der Adapterhülse **30** führen.

Am gegenüberliegenden axialen Ende ist innenseitig ein Ringelement **46** angeformt, in dem die L-förmige Nut **48** eingelassen ist. Der Innendurchmesser des Ringelements **46** ist geringfügig größer als der Außendurchmesser des Druckzylinders **10**.

Es sei betont, daß die Figuren 1 und 2 nicht maßstäblich sind, da die in der Adapterhülse **30** zentrisch angeordnete Durchgangsbohrung **50** innerhalb der Innenhülse **32** einen Durchmesser aufweist, der geringfügig geringer ist als der Außendurchmesser des Druckzylinders **10**.

An dem der L-förmigen Nut **48** radial gegenüberliegenden Stelle ist auf der Mantelfläche **44** ein Vorregistriervorsprung **52** vorgesehen, der als Anschlag für die aufzuschiebende Trägerhülse **60** dient.

An dem axialen Ende der Adapterhülse **30**, an dem die Umfangsnut **38** vorgesehen ist, ist der Außenumfangsrand der Adapterhülse **30** angefräst und weist demgemäß eine Fase **54** auf, um das Aufschieben der in Fig. 4 dargestellten Trägerhülse **60** zu erleichtern.

In den Figuren 3a und 3b ist nicht maßstäblich zu Fig. 2 das Ringelement **46** vergrößert dargestellt, das eine breite B aufweist und vorzugsweise aus Verschleißgründen aus Metall oder hartem Kunststoff besteht. In Fig. 3a ist die Form der L-förmigen Nut **48** gut zu erkennen.

Schließlich ist in Fig. 4 eine auf die Adapterhülse **30** aufschiebbare Tragerhülse **60** mit einem aufgebrachten Druckklischee **62** dargestellt. Durch gestrichelte Linien **64** ist der Innendurchmesser der Trägerhülse **60** dargestellt, der geringfügig kleiner ist als der Außendurchmesser der Adapterhülse **30** am Umfang der Mantelfläche **44**.

Das Zusammenwirken der erfindungsgemäßen Elemente ist wie folgt:

Zunächst wird der Hohlraum **16** des Druckzylinders **10** über den Luftanschluß **18** mit Druckluft beschickt, die über die Luftaustrittsöffnungen **14** und **20** austreten kann. In diesem Zustand wird die Adapterhülse **30** - in Fig. 1 von links gesehen - aufgeschoben, wobei die Adapterhülse **30** von derjenigen Stirnseite her aufgeschoben wird, in der die L-Nut **48** vorgesehen ist.

Bei dem Aufschiebevorgang gelangt zunächst das Ringelement **46** auf den Druckzylinder **10**. Sobald die Innenhülse **32** aufgeschoben wird erfolgt unter elastischem Zusammdrücken der Mittelhülse **34** auch eine Aufweitung der Innenhülse **32**, wobei sich nach dem Passieren der Luftaustrittsöffnungen **14** ein Luftfilm zwischen Druckzylinder **10** und Adapterhülse **30** ausbildet, der den weiteren Aufschiebevorgang erleichtert. Während dieses Aufschiebevorgangs muß das Bedienungspersonal dafür sorgen, daß die freie Eintrittsöffnung (Fig. 3b) der L-Nut **48** axial mit dem Vorsprung **22** im Druckzylinder **10** fluchtet, so daß dieser Vorsprung **22** in die L-Nut **48** eintreten kann. Sobald eine weitere axiale Bewegung nicht mehr möglich ist, wird die Adapterhülse **30** in der einen möglichen Richtung in Umfangsrichtung verdreht, wobei der Vorsprung **22** am geschlossenen Ende der L-Nut **48** zum Liegen kommt. In dieser Position ist die Adapterhülse **30** axial unverschiebbar auf dem Druckzylinder **10** fixiert, selbst wenn zwischen beiden, Elementen noch ein Luftpolster vorhanden ist aufgrund des Luftaustritts durch die Luftaustrittsöffnungen **20**. In dieser Endstellung liegt ferner die Umfangsnut **38** radial oberhalb der Luftaustrittsöffnungen **14**, so daß die aus dem Hohlraum **16** durch die Luftaustrittsöffnungen **14** austretende Luft in diese Umfangsnut **38** gelangen kann. Von dem Ringraum der Umfangsnut **38** gelangt die Druckluft über die radialen Durchgangsbohrungen **40** und tritt über die Austrittsöffnungen **42** in gleicher Weise aus der Mantelfläche **44** der Adapterhülse **30** aus, wie dies bei den Luftaustrittsöffnungen **14** des Druckzylinders **10** gewesen ist. Nunmehr kann auf diese Adapterhülse **30** eine dünne Trägerhülse **60** mit einem befestigten Druckklischee **62** axial aufgeschoben werden, wobei dieser Aufschiebevorgang durch die Fase **54** erleichtert wird. Wiederum wie beim Aufschiebevorgang der Adapterhülse **30** dient die durch die Austrittsöffnungen **42** austretende Druckluft dazu, zwischen Mantelfläche **44** der Adapterhülse **30** und der Trägerhülse **60** ein den Aufschiebevorgang erleichterndes Druckluftkissen auszubilden, unter elastischer Verformung von Trägerhülse **60** und Druckklischee **62**. Der Aufschiebevorgang wird durch das Anstoßen des vorderen axialen Endes der Trägerhülse **60** an dem Registriervorsprung **52** abgeschlossen.

Der besondere Vorteil der Erfindung ergibt sich daraus, daß auf diese Weise sehr schnell und einfach unterschiedliche Trägerhülsen **60** ausgetauscht werden können, und diese Trägerhülsen **60** sehr leicht und mit geringer Wandstärke ausgebildet werden können. Bei Bearbeitung eines neuen Druckauftrages der erfindungsgemäß ausgestatteten Druckmaschine mit anderem Durchmesser der einzusetzenden Trägerhülse **60** wird einfach die Adapterhülse **30** in umgekehrter Reihenfolge des oben beschriebenen Montagevorgangs entfernt und durch eine andere, dann passende Adapterhülse ersetzt, die sich durch eine andere Dicke der Außenhülse **36** unterscheidet, ansonsten identisch aufgebaut ist wie die hier beschriebene Adapterhülse **30**.

Nach Ablassen der Luftzufuhr bilden Druckzylinder **10**, Adapterhülse **30** und Trägerhülse **60** eine Einheit. Alle drei Elemente sitzen absolut fest zueinander und verdrehsicher gegeneinander fixiert. Beim Einschalten der Luftzufuhr **18** bei der Demontage der Trägerhülse **60** bildet sich wiederum ein Luftkissen sowohl zwischen Druckzylinder **10** und Adapterhülse **30**, als auch zwischen Adapterhülse **30** und Trägerhülse **60** aus. Das alleinige Abziehen der Trägerhülse **60** von der Adapterhülse **30** ohne Hilfsmittel und ohne dabei auch die Adapterhülse **30** vom Druckzylinder **10** zu ziehen, wird durch die erfindungsgemäße Verriegelungseinrichtung zwischen Druckzylinder **10** und Adapterhülse **30** problemlos ermöglicht.

Die erfindungsgemäße Adapterhülse wird in mehreren Verfahrensabläufen hergestellt. Primär handelt es sich um eine dickwandige Hülse, bestehend aus drei Kunststofflagen bzw. - hülsen. Der Herstellungsvorgang der Adapterhülse **30** hat folgende Abfolge:
- Die Innenhülse **32** erhält einseitig im axialen Bereich die Luftaustrittsöffnungen **40** des Druckzylinders **10** in der Innenseite eine ca. 5 mm breite und ca. 0,3 mm tiefe Umfangsnut **38**.
- Nach Fertigstellung der Innenhülse **32** erfolgt das gleichmäßige Aufbringen der kompressiblen Zellstruktur der Mittelhülse **34**.
- In einem weiteren Arbeitsgang erfolgt das Auflaminieren der dritten Lage bzw. Außenhülse **36** auf die vorgegebene Wandstärke bei gleichzeitigem Einlaminieren des vorgefrästen metallischen oder aus Kunststoff gefertigten Ringelements **46** gegenüber der Seite, in welche die Umfangsnut **38** eingearbeitet wurde.
- Der Innendurchmesser des Ringelements **46** sollte um ca. 0,2 mm größer sein als der Außendurchmesser des Druckzylinders **10**, um ein einwandfreies Montieren und Demontieren zu gewährleisten.
- Nach erfolgter Schleifung der Mantelfläche **44** der Außenhülse **36** auf den Enddurchmesser werden in Höhe der Umfangsnut **38** vier bis sechs radiale Durchgangsbohrungn **40** mit einem Durchmesser von 1,5 bis 2 mm durch alle drei Hülsen **32, 34, 36** hindurch gelegt, so daß ein ungehinderter Luftstrom von der Durchgangsbohrung **50** zu den Austrittsöffnungen **42** gewährleistet ist.
- Im nächsten Arbeitsgang wird die Umfangskante **54**, welche die Stirnseite der Adapterhülse **30** an der Seite, an der sich die Durchgangsbohrungen **40** befinden, mit der Mantelfläche **44** bildet, leicht angeschrägt, so daß das Aufschieben der Trägerhülse **60** erleichtert wird. Die Adapterhülse **30** erhält damit einen sogenannten Suchrand.
- Im letzten Schritt erfolgt dann das Einbringen eines Registriervorsprungs **52** aus Metall oder Kunststoff, der einen Durchmesser von 5,0 bis 6,0 mm und eine Höhe von ca. 3 mm aufweist, gegenüber der L-förmigen Nut **48**. Dieser Registriervorsprung **52** dient zur Vorregistrierung für montierte Trägerhülsen **60**.

## Patentansprüche

1. Druckzylinder-Adapterhülsenanordnung für eine Druckmaschine zur Aufnahme einer Trägerhülse (60) für Druckklischees (62), umfassend einen Druckzylinder (10) mit mindestens einem Luftauslaß (14) an der Mantelfläche und eine Adapterhülse (30), die mindestens einen radial verlaufenden Luftkanal (40) aufweist und unter Ausnutzung eines Luftkissens auf den Druckzylinder (10) aufschiebbar ist, wobei der Druckzylinder (10) und die Adapterhülse (30) mit einer Verriegelungseinrichtung (22, 48) zur Verhinderung einer axialen Relativbewegung zwischen beiden versehen sind.

2. Druckzylinder-Adapterhülsenanordnung nach Anspruch 1, **dadurch gekennzeichnet, daß** die Verriegelungseinrichtung einen Vorsprung (22) in Druckzylinder (10) oder der Adapterhülse (30) umfaßt, der mit einer Ausnehmung (48) in Adapterhülse (30) oder dem Druckzylinder (10) zusammenwirkt.

3. Druckzylinder-Adapterhülsenanordnung nach Anspruch 2, **dadurch gekennzeichnet, daß** die Verriegelungseinrichtung (22, 48) als Bajonettverschluß ausgebildet ist.

4. Druckzylinder-Adapterhülsenanordnung nach Anspruch 2, **dadurch gekennzeichnet, daß** der Vorsprung (22) als radialer Stift ausgebildet ist.

5. Druckzylinder-Adapterhülsenanordnung nach Anspruch 3, **dadurch gekennzeichnet, daß** in der Mantelfläche des Druckzylinders (10) ein radialer Stift (22) vorgesehen ist und in der Innenmantelfläche der Adapterhülse (30) eine L-förmige, von einer Stirnseite her zugängliche Nut (48) vorgesehen ist.

6. Druckzylinder-Adapterhülsenanordnung nach Anspruch 5, **dadurch gekennzeichnet, daß** an einem axialen Ende der Adapterhülse (30) ein Ringelement (46) angeformt ist, in dessen Innenmantelfläche die L-förmige Nut (48) ausgebildet ist.

7. Druckzylinder-Adapterhülsenanordnung nach Anspruch 6, **dadurch gekennzeichnet, daß** der Innendurchmesser des Ringelements (46) geringfügig größer ist als der Außendurchmesser des Druckzylinders (10).

8. Druckzylinder-Adapterhülsenanordnung nach Anspruch 1, **dadurch gekennzeichnet, daß** in der Innenmantelfläche in der Adapterhülse (30) eine mit dem mindestens einen Luftauslaß (14) im Druckzylinder (10) kommunizierende Ringnut (38) vorgesehen ist, die mit dem mindestens einen radial verlaufenden Luftkanal (40) in der Adapterhülse (30) verbunden ist.

9. Druckzylinder-Adapterhülsenanordnung nach Anspruch 2, **dadurch gekennzeichnet, daß** mindestens ein Außenumfangsrand (54) der Adapterhülse (30) angeschrägt ist.

10. Druckzylinder-Adapterhülsenanordnung nach Anspruch 5, **dadurch gekennzeichnet, daß** in der Außenmantelfläche (44) der Adapterhülse (30) radial gegenüberliegend zur L-förmigen Nut (48) ein Vorregistriervorsprung (52) für die Trägerhülse (60) angeordnet ist.

11. Druckzylinder-Adapterhülsenanordnung nach Anspruch 1, **dadurch gekennzeichnet, daß** die Adapterhülse (30) dreilagig mit einer Innenhülse (32), einer Mittelhülse (34) und einer Außenhülse (36) aufgebaut ist, wobei zumindest die Mittelhülse (34) kompressibel ist.

12. Druckzylinder-Adapterhülsenanordnung nach Anspruch 11, **dadurch gekennzeichnet, daß** die Mittelhülse (34) aus einer offenporigen Zellstruktur besteht.

13. Druckzylinder-Adapterhülsenanordnung nach Anspruch 11, **dadurch gekennzeichnet, daß** die Innenhülse (32) und die Mittelhülse (34) jeweils eine Dicke von ca. 0,5 bis 3 mm, vorzugsweise etwa 1 mm aufweisen.

14. Druckzylinder-Adapterhülsenanordnung nach Anspruch 1, dadurch gekennzecihnet, daß die Adapterhülse (30) zumindest teilweise aus faserverstärkten Kunststoff besteht.

## Claims

1. A printing cylinder adapter sleeve assembly for a printing press for adapting a mounting sleeve (60) for printing plates (62), comprising a printing cylinder (10) including at least one air outlet (14) at the shell surface and an adapter sleeve (30) comprising at least one radially oriented air passage (40) and which in exploiting an air cushion can be slide mounted on said printing cylinder (10), said printing cylinder (10) and said adapter sleeve (30) being provided with an interlocking means to prevent axial radial movement between the two.

2. The printing cylinder adapter sleeve assembly as set forth in claim 1, **characterized in that** said interlocking means comprises a protuberance (22) on said printing cylinder (10) or adapter sleeve (30) which cooperates with a recess (48) in said adapter sleeve (30) or printing cylinder (10).

3. The printing cylinder adapter sleeve assembly as set forth in claim 2, **characterized in that** said interlocking means (22, 48) is configured as a bayonet lock.

4. The printing cylinder adapter sleeve assembly as set forth in claim 2, **characterized in that** said protuberance (22) is configured as a radial pin.

5. The printing cylinder adapter sleeve assembly as set forth in claim 3, **characterized in that** in said shell surface of said printing cylinder (10) a radial pin (22) is provided and an L-shaped groove (48) accessible at one face is provided in the inner shell surface of said adapter sleeve (30).

6. The printing cylinder adapter sleeve assembly as set forth in claim 5, **characterized in that** formed at one axial end of said adapter sleeve (30) is an annular element (46) in the inner shell surface of which said L-shaped groove (48) is configured.

7. The printing cylinder adapter sleeve assembly as set forth in claim 6, **characterized in that** the inner diameter of said annular element (46) is slightly larger than the outer diameter of said printing cylinder (10).

8. The printing cylinder adapter sleeve assembly as set forth in claim 1, **characterized in that** provided in the inner shell surface in said adapter sleeve (30) communicating with said at least one air outlet (14) of said printing cylinder (10) is an annular groove (38) connected to said at least one radially oriented air passage (40) in said adapter sleeve (30).

9. The printing cylinder adapter sleeve assembly as set forth in claim 2, **characterized in that** at least one outer rim (54) of said adapter sleeve (30) is bevelled.

10. The printing cylinder adapter sleeve assembly as set forth in claim 5, **characterized in that** arranged in the outer shell surface (44) of said adapter sleeve (30) radially opposite said L-shaped groove (48) is a protuberance (52) for preregistering said mounting sleeve (60).

11. The printing cylinder adapter sleeve assembly as set forth in claim 1, **characterized in that** said adapter sleeve (30) is structured three-ply with an inner sleeve (32), a middle sleeve (34) and an outer sleeve (36), at least said middle sleeve (34) of which is compressible.

12. The printing cylinder adapter sleeve assembly as set forth in claim 11, **characterized in that** said middle sleeve (34) consists of an open-pore cellular structure.

13. The printing cylinder adapter sleeve assembly as set forth in claim 11, **characterized in that** said inner sleeve (32) and said middle sleeve (34) each comprise a thickness of approx 0.5 to 3 mm, preferably roughly 1 mm.

14. The printing cylinder adapter sleeve assembly as set forth in claim 1, **characterized in that** said adapter sleeve (30) is made of fiber-reinforced plastics at least in part.

## Revendications

1. Agencement à manchon adaptateur pour cylindre d'impression pour machine d'impression servant à recevoir un manchon porteur (60) pour des clichés d'impression (62), englobant un cylindre d'impression (10) comportant au moins une sortie d'air (14) sur la surface de chemise et un manchon adaptateur (30) qui présente au moins un canal à air (40) s'étendant radialement et peut être glissé sur le cylindre d'impression (10) en utilisant un coussin d'air, le cylindre d'impression (10) et le manchon adaptateur (30) étant pourvus d'un dispositif de verrouillage (22, 48) destiné à empêcher un mouvement axial relatif entre les deux.

2. Agencement à manchon adaptateur selon la revendication 1, **caractérisé en ce que** le dispositif de verrouillage englobe une saillie (22) dans le cylindre d'impression (10) ou le manchon adaptateur (30), saillie qui coopère avec un évidement (48) pratiqué dans le manchon adaptateur (30) ou le cylindre d'impression (10).

3. Agencement à manchon adaptateur selon la revendication 2, **caractérisé en ce que** le dispositif de verrouillage (22, 48) est conçu sous forme d'une fermeture à baïonnette.

4. Agencement à manchon adaptateur selon la revendication 2, **caractérisé en ce que** la saillie (22) est conçue sous forme d'une cheville radiale.

5. Agencement à manchon adaptateur selon la revendication 3, **caractérisé en ce qu'**une cheville radiale (22) est prévue dans la surface de chemise du cylindre d'impression (10) et que dans la surface de chemise interne du manchon adaptateur (30) une rainure (48) en forme de L accessible à partir d'une face frontale est prévue.

6. Agencement à manchon adaptateur selon la revendication 5, **caractérisé en ce qu'**à une extrémité radiale du manchon adaptateur (30) est formé un élément annulaire (46) dans la surface de chemise interne duquel la rainure en forme de L (48) est formée.

7. Agencement à manchon adaptateur selon la revendication 6, **caractérisé en ce que** le diamètre intérieur de l'élément annulaire (46) est légèrement supérieur au diamètre extérieur du cylindre d'impression (10).

8. Agencement à manchon adaptateur selon la revendication 1, **caractérisé en ce que**, dans la surface de chemise interne du manchon adaptateur (30), une rainure annulaire (38) communiquant avec la sortie d'air (14) présente au moins une fois est prévue, rainure qui est reliée au canal à air (40) présent au moins une fois s'étendant radialement dans le manchon adaptateur (30).

9. Agencement à manchon adaptateur selon la revendication 2, **caractérisé en ce qu'**au moins une bordure circonférentielle externe (54) du manchon adaptateur (30) est biseautée.

10. Agencement à manchon adaptateur selon la revendication 5, **caractérisé en ce que**, dans la surface de chemise externe (44) du manchon adaptateur (30), radialement en face de la rainure en forme de L (48), une saillie de pré-enclenchement (52) pour le manchon porteur (60) est prévue.

11. Agencement à manchon adaptateur selon la revendication 1, **caractérisé en ce que** le manchon adaptateur (30) est structuré en trois couches avec un manchon interne (32), un manchon central (34) et un manchon externe (36), le manchon central (34) au moins étant compressible.

12. Agencement à manchon adaptateur selon la revendication 11, **caractérisé en ce que** le manchon central (34) consiste en une structure cellulaire à ports ouverts.

13. Agencement à manchon adaptateur selon la revendication 11, **caractérisé en ce que** le manchon interne (32) et le manchon central (34) présentent respectivement une épaisseur d'environ 0,5 à 3 mm, de préférence environ 1 mm.

14. Agencement à manchon adaptateur selon la revendication 1, **caractérisé en ce que** le manchon adaptateur (30) est composé du moins partiellement de matière plastique renforcée aux fibres.
